# EUROPÄISCHE PATENTSCHRIFT

(11) **EP 0 629 174 B1**
(45) Veröffentlichungstag und Bekanntmachung des Hinweises auf die Patenterteilung: **30.12.1998**
(21) Anmeldenummer: 93924483.6
(22) Anmeldetag: 11.11.1993
(51) Int. Cl.: B65H 54/38

(54) **VERFAHREN UND VORRICHTUNG ZUM AUFSPULEN EINES FADENS**
THREAD WINDING PROCESS AND DEVICE
PROCEDE ET DISPOSITIF DE BOBINAGE D'UN FIL

(30) Priorität: 13.11.1992 CH 3511/92
(43) Veröffentlichungstag der Anmeldung: 21.12.1994
(73) Patentinhaber: MASCHINENFABRIK RIETER AG, CH-8406 Winterthur (CH)
(72) Erfinder: KLEE, Werner, CH-8406 Winterthur (CH)
(86) Internationale Anmeldenummer: CH9300255
(87) Internationale Veröffentlichungsnummer: WO9411290

(56) Entgegenhaltungen:
- EP-A- 0 195 325
- EP-A- 0 248 406
- EP-A- 0 375 043
- DE-A- 3 332 382
- DE-B- 2 649 780
- US-A- 4 394 986
- US-A- 4 566 642

## Beschreibung

Die Erfindung betrifft ein Verfahren und eine Vorrichtung zum Aufspulen von Fäden auf eine Hülse mittels des sogenannten Stufenpräzisionswickelungsprinzips.

### Stand der Technik

Die DOS 3332382 zeigt eine Spulvorrichtung, die zur Bildung einer Spule mittels des Stufenpräzisionswickelns konzipiert ist. Insbesondere ist nach dieser DOS vorgesehen, bestimmte Windungsverhältnisse in einen Speicher einzugeben und sie bei Bedarf während der Spulreise abzurufen. Ein "Sprung" zwischen Windungsverhältnissen ist in Abhängigkeit vom ermittelten IST-Wert des Kreuzungswinkels der Spule ausgelöst - siehe Fig. 3 der DOS.

EP - C - 64579 zeigt eine weitere Maschine, die zum Spulen nach dem Stufenpräzisionswickelverfahren geeignet ist. Die Windungsverhältnisse sind wieder (als Zahlenpaare M/N) gespeichert. Die Sprünge sind in diesem Fall in Abhängigkeit vom Spulendurchmesser ausgelöst (siehe Fig. 7 bis 9 und die entsprechende Beschreibung auf Seite 7 der EP-Patentschrift).

Die Erfindung sieht in einem ersten Aspekt ein Verfahren zur Bildung einer Packung mit einer Stufenpräzisionswicklung gemäß Anspruch 1 vor.

Die Erfindung sieht in einem zweiten Aspekt eine Spulvorrichtung gemäß Anspruch 6 vor.

Die Erfindung sieht in einem dritten Aspekt ein Verfahren zur Bildung einer Packung mit einer Stufenpräzisionswicklung gemäß Anspruch 11 vor. Anhand von Ausführungsbeispielen wird die Erfindung näher erläutert. Es zeigen:
- Fig. 1: eine Ansicht einer Spulmaschine spulenseitig,
- Fig. 2: einen Querschnitt durch die Kontaktwalze und den Spulendorn zu Beginn des Aufspulens, gemäss unserem EP-Patent 200234,
- Fig. 3: ein Beispiel einer möglichen Schaltanordnung zur Aktivierung eines Mittels zur Drehzahlregulierung des Spulendornes nach unserer schweizerischen Patentanmeldung Nr. 2332/92 vom 23.07.1992,
- Fig. 4: eine Darstellung des Frequenzverlaufes der Kontaktwalze nach der Aktivierung durch eine "Verstimmung" der Frequenz der Kontaktwalze durch die Spule nach CH 2332/92,
- Fig. 5: eine schematische Darstellung der Signalverbindung zwischen dem Spulendorn und der Changierung einer Maschine nach dieser Erfindung,
- Fig. 6: ein Diagramm (ähnlich der Fig. 3 der DOS 3332382) zur Erklärung der Anwendung des Stufenpräzisionswickelverfahrens nach dieser Erfindung,
- Fig. 7: eine schematische Darstellung von weiteren Einzelheiten der Anordnung nach Fig. 5 und
- Fig. 8: ein Diagramm zur Erklärung eines Kreuzungswinkelverlaufes.

In Figur 1 ist mit Bezugszeichen 1 eine mit hoher Geschwindigkeit arbeitende Spulmaschine für insbesondere synthetische Filamente dargestellt. Zur Vereinfachung der Beschreibung ist nur ein einziger Fadenlauf dargestellt. In Wirklichkeit sind an solchen Maschinen auf jedem Dorn bis acht Spulen nebeneinander angeordnet. Der Aufbau der Maschine 1 entspricht dem bekannten Stand der Technik, wie er beispielsweise in der bereits erwähnten europäischen Patentschrift Nr. 0200234 beschrieben ist.

In der Figur sind daher auch nur die für die Beschreibung der Erfindung wesentlichen Elemente dargestellt. Mit Bezugszeichen 3 ist das Gehäuse der Maschine 1 bezeichnet. Ein Revolver 5 ist um eine Achse 7 schwenkbar und trägt an seinen beiden Enden je einen Dorn 9, auf welche je eine Hülse 11 aufgesteckt ist. Auf dem untenliegenden Dorn 9 ist die Packung 10 einer vollen Spule 13 dargestellt; auf der oberen Hülse 11 ist erst eine sehr geringe Menge von Fäden aufgespult und in Figur 1 noch kaum sichtbar. Der von oben zulaufende Faden 15 wird durch eine Changiervorrichtung 17 hin und her geführt und umschlingt, bevor er die Hülse 11 erreicht, eine Tacho- oder Kontaktwalze 19. Zwischen der Kontaktwalze 19 und der Oberfläche der Hülse 11 ist in den Figuren 1 und 2 zu Beginn des Spulvorganges ein Spalt "S" vorhanden, der erst nach dem Aufwinden einer gewissen Fadenmenge auf die Hülse 11 aufgefüllt wird und dann verschwindet. Die Grösse des Spaltes "S" wird zum voraus eingestellt und hängt von der Drehzahl der Kontaktwalze 19 und damit der Aufwindgeschwindigkeit der Maschine sowie vom Titer und weiteren Eigenschaften des aufzuwindenden Fadens 15 ab.

Der Spalt "S" ist für diese Erfindung nicht wesentlich, muss aber berücksichtigt werden, falls er vorgesehen ist, weil die Steuerung des Wickelverfahrens nach der bevorzugten Ausführung erst nach dem Zustandekommen der Berührung zwischen der Packung und der Kontaktwalze stattfinden kann.

Die Kontaktwalze 19 sowie die Changiervorrichtung 17 sind in einem Ausleger 21 gelagert, der entlang von Führung 23 vertikal verschiebbar ist.

Das anfängliche Aufwinden des Fadens 15 auf die Hülse 11 ohne Kontakt mit der Kontaktwalze 19 hat den Vorteil, dass dadurch keine "Walkarbeit" und Reibung der Kontaktwalze 19 sowie der Hülse 11 und somit keine Schädigung der auf Hülse 11 aufgewundenen äusseren Lagen der Fäden 15 erfolgen kann. Die Zeit, bis der Spalt "S" gefüllt ist, wird mit einer im voraus berechneten Drehzahlrampe bestimmt, das heisst einem Drehzahlverlauf, der die Drehzahl des Spulendornes 9 mit zunehmenden Durchmesser der Spulenpackung 13 soweit absenkt, damit bei aufgefülltem Spalt "S" - und damit gegenseitigem Kontakt - die beiden Oberflächengeschwindigkeiten rechnerisch identisch sind. Dies ist aber infolge verschiedenster Parameter, wie Beschaffenheit des Fadens 15, Titer, etc, nur theoretisch möglich.

Das regelungstechnische, softwaremässige Vorgehen bei der Aenderung der Geschwindigkeitsrampe aufgrund der Verstimmung ist anhand einer möglichen "Schaltung" gemäss Figur 3 dargestellt und erläutert. Diese "Schaltung" wird in der Praxis in der Software der Maschinensteuerung "realisiert".

Beim Start erhält der Sollwertgeber 25 für die Kontaktwalze 19 Einstellwerte sowohl für Aufwindgeschwindigkeit v_{TW}, als auch einen Korrekturfaktor, welcher die Steuerung der Umfangskraft, wie sie beispielsweise in der EP-A-182389 beschrieben ist, bewirkt. Da als Kontaktwalzenantriebsmotor 37 ein Asynchronmotor eingesetzt ist, weicht das Kontaktsignal (Frequenz F-Tacho) vom Kontaktsollwert ab. Die Absoluthöhe der Frequenz (F-Tacho) ist aber für die Ueberwachung im Ueberwachungsgerät 27 ohne Bedeutung. Nach einer derartigen Zeitverzögerung, so dass die Kontaktwalze 19 mit der Startdrehzahl läuft, wird der Dornantriebsmotor 35 durch die Steuerung eingeschaltet und ebenfalls bis auf die Startgeschwindigkeit gebracht, wo der Fadeneinzug stattfinden kann.

Das Ueberwachungsgerät 27 schaltet beim Fadeneinzug den Rampengenerator 39 ein, welcher seine Ausgangsfrequenz an den Frequenzumrichter 33 liefert. Das Gerät 27, wie auch der Rampensignalgenerator 39, der den Drehzahlverlauf des Spulendornes 9 festlegt, erhalten separat ein Signal, wenn der Fadeneinzug stattfindet. Der Regler 31 ist zu diesem Zeitpunkt deaktiviert, da das Kontaktsignal (F-Tacho) für eine Regelung nicht brauchbar ist.

Nach der Berührung einer oder mehrerer der Spulenpackungen mit der Kontaktwalze 19 weicht die Kontaktfrequenz von ihrem Startwert ab. Diese Abweichung wird vom Ueberwachungsgerät 27 festgestellt, welches den Rampengenerator 39 nun abschaltet und den Regler 31 aktiviert. Der Regler 31 führt dann die Dorngeschwindigkeit v_{TW} auf einen Wert zurück, welcher eine vorbestimmte Kontaktfrequenz (die Regelfrequenz entsprechend dem Sollwert für die Spulgeschwindigkeit) ergibt.

Die Abweichung vom Startwert muss ein derartiges Mass erreichen, dass eine im wesentlichen schlupffreie, kraftschlüssige Verbindung zwischen den Oberflächen der Kontaktwalze 19 und der Packung 10 auf der Spule 11 zustande kommen. Kleine Störwirkungen können dabei unbeachtet bleiben. Es ist auch möglich, eine Zeitverzögerung nach dem Feststellen der Abweichung einzubauen, um sicher zu stellen, dass die Voraussetzungen an die im wesentlichen schlupffreie, kraftschlüssige Verbindung zwischen den Oberflächen der Kontaktwalze 19 und der Spulenpackung 10 erfüllt worden sind, um so vom Kontaktsignal einen eindeutigen Messwert für die Ist-Spulgeschwindigkeit v_{DO} zu erhalten.

Die Abweichung vom Startwert kann nach oben (Figur 4) oder nach unten (keine Figur) erfolgen. Die Regelfrequenz kann oberhalb oder unterhalb der Startfrequenz liegen oder sie kann gleich sein wie die Startfrequenz.

Die nachfolgende Beschreibung geht nun davon aus, dass der Spalt aufgefüllt worden ist bzw. auch am Anfang des Spulbildungsverfahrens nicht vorgesehen ist. Im letzteren Fall besteht von Anfang an Berührung zwischen der Kontaktwalze und der Packung.

Fig. 5 zeigt schematisch weitere Einzelheiten der Antriebe für die verschiedenen wesentlichen Baugruppen der Maschine. Diese Baugruppen umfassen
- die Kontakt- bzw. Tachowalze 19 mit ihrem Antriebsmotor 37
- der sich in der Spulstelle befindliche Spulendorn (in Fig.5 nicht sichtbar) mit der Packung 10 und seinem Antriebsmotor 35, und
- die Changiervorrichtung 17 mit ihrem Antriebsmotor 40.

Die Steuerung der Maschine ist als ganzes mit den Bezugszeichen 41 angedeutet. Die Darstellung in Fig. 5 hat zur Geometrie der eigentlichen Maschinenanordnung (Fig.1) keine Beziehung, da die Fig. 5 sich eher mit Signalverbindungen als mit der räumlichen Gestaltung der Maschine befasst.

Der Motor 35 und der Motor 37 sind mit je einem Tachosignalgeber 42 bzw. 43 versehen, welcher ein Signal erzeugt, das die Drehzahl des Motors bzw. der vom Motor angetriebenen Achse darstellt. Diese Signale werden an die Steuerung 41 geliefert. Die Steuerung 41 erzeugt ein Signal, welches an den Motor 40 (bzw. an einen nicht gezeigten Regler für den Motor 40) geliefert wird, um die Drehzahl dieses Motors zu bestimmen. Dadurch wird die Bewegung des Fadenführers bzw. der Fadenführer bestimmt.

Die Theorie der Stufenpräzisionswicklung, wie sie hier realisiert wird, ist in DOS 3332382 erklärt worden und wird hier nicht wiederholt. Die Wirkung ist in Fig. 6 zusammengefasst. Auf der waagrechten Achse des Diagramms ist der Spulendurchmesser aufgetragen (die Achse geht nicht vom Durchmesser "null" aus, weil eine "Spulreise" beginnt bei einem minimalen Spulendurchmesser, der durch den Durchmesser der leeren Hülse 11, Fig.1 gegeben ist). Auf der senkrechten Achse ist der Kreuzungswinkel der Spule aufgetragen.

Es ist ein Merkmal einer Präzisionswicklung, dass sich der Kreuzungswinkel mit zunehmendem Spulendurchmesser abnimmt, wenn das Windungsverhältnis (die Anzahl Doppelhube des Fadenführers pro Spulenumdrehung) konstant unverändert bleibt. Kurven konstanter Windungsverhältnisse sind mit W angedeutet.

Bei einer Stufenpräzisionswicklung findet an gegebenen Stellen während der Spulreise "Sprünge" von einem höheren Windungsverhältnis (Kurve näher der linken Ecke des Diagramms) auf einem niedrigeren Windungsverhältnis (Kurve weiter von der linken Ecke entfernt) statt.

Gemäss dem nun vorgesehenen Verfahren findet ein solcher Sprung dann statt, wenn der Kreuzungswinkel bei dem herrschenden Windungsverhältnis auf einen unteren Grenzwert Gu gefallen ist. Die Sprunghöhe ist begrenzt durch einen oberen Grenzwert Go, welcher unakzeptable plötzliche Aenderungen der Spulverhältnisse vermeidet. Diese maximale Sprunghöhe kann aber nicht unbedingt ausgenützt werden, weil die "gültigen" Windungsverhältnisse als Einzelwerte in einem Speicher der Steuerung 41 eingegeben werden müssen. Weil nur eine endliche Zahl solcher Windungsverhältnisse gespeichert werden können, muss bei einem Sprung ein "vorhandener" Wert innerhalb der Grenzen Gu-Go aus dem Speicher ausgesucht und zur Geltung gebracht werden.

Die Windungsverhältnisse müssen genau auf mindestens vier (besser noch fünf) Dezimalplätze genau festgelegt werden. Bei sehr hohen Liefergeschwindigkeiten (Spulenumfangsgeschwindigkeiten) kann der Spulenaufbau durch Verzögerungen bei der Durchführung solcher Sprünge beeinträchtigt werden. Jede Verzögerung bei der Ermittlung eines neuen Windungsverhältnisses in der Steuerung 41 und jede Ungenauigkeit bei der Ausführung eines Sprunges ist möglichst zu vermeiden.

Es ist bekannt, die Changiergeschwindigkeit zu steuern, um ein von der Steuerung 41 vorgegebenes Windungsverhältnis einzuhalten. Die Changiergeschwindigkeit muss dabei kontinuierlich angepasst werden, weil die Dorndrehzahl mit zunehmendem Spulendurchmesser reduziert wird, um die Umfangsgeschwindigkeit der Spule konstant zu halten.

In der Ausführung nach Fig. 7 wird die Changiergeschwindigkeit der Dorndrehzahl nachgeführt, indem eine Speisefrequenz für einen frequenzgesteuerten Antriebsmotor 40 (Fig.5) direkt aus dem Ausgangssignal des Gebers 42 (Fig.5) abgeleitet wird. Dazu umfasst die Steuerung 41 eine Multiplikationsvorrichtung 44, mittels welcher die vom Geber 42 erzeugte Frequenz durch einen Faktor "X" multipliziert wird. Das Ausgangssignal der Vorrichtung 44 wird an einen Frequenzumrichter 45 als Steuersignal weitergeleitet und bestimmt das Ausgangssignal des Leistungsteils des Umrichters 45. Letzteres Ausgangssignal wird als Speisefrequenz an den Motor 40 (Fig.5) geliefert und bestimmt die Drehzahl dieses Motors. Der Motor 40 kann z.B. als Synchronmotor ausgeführt werden.

Die Verwendung eines Synchronmotors, oder sogar eines frequenzgesteuerten Motors, als Changierantriebsmotor 40 ist kein wesentliches Merkmal der Erfindung, da jeder andere genau steuerbare Motor, der die erforderliche Leistung erbringen kann, benutzt werden könnte. Die Steuerung 41 müsste dann ein geeignetes Steuersignal für den Motorregler erzeugen.

Der Faktor X entspricht dem geltenden Windungsverhältnis. Bei einem "Sprung" muss der herrschende Faktor durch einen neuen ersetzt werden, welcher aus dem vorerwähnten Speicher 47 abgefragt und in die Vorrichtung eingeladen werden muss. Das Ersetzen von einem Faktor durch einen neuen Faktor kann schnell durchgeführt werden und ist für die Bestimmung der Ausgangsfrequenz des Umrichters 45 fast sofort wirkungsvoll.

Wichtig dabei ist aber das Auslösen eines Sprunges. Hier sollen auch Verzögerungen möglichst vermieden werden. Ein neuer Faktor muss ausgesucht werden, wenn der Kreuzungswinkel auf einen vorgebbaren Wert absinkt, was überwacht werden muss. Dazu könnte auch der Motor 40 mit einem Tachosignalgeber versehen werden, was dem Messen des Kreuzungswinkels gleich käme, (vgl. DOS 3332382). Dies erfordert aber ein zusätzlicher Signalgeber und zusätzliche Signalverarbeitungskapazität in der Steuerung 41. Signale, die zum Feststellen des Kreuzungswinkels verwendet werden können, sind aber schon gemäss Fig. 3 und Fig. 5 vorhanden, nämlich das Ausgangssignal der Vorrichtung 44, (welches der Changiergeschwindigkeit entspricht) und das Ausgangssignal des Tachosignalgebers 43, (welches der Umfangsgeschwindigkeit der Spule entspricht). Die Messung des IST-Wertes vom Kreuzungswinkel durch die Verarbeitung dieser Signale findet in der Einheit 46 (Fig.7) statt. Die Grenzwerte Go, Gu (Fig.6) können vom Benutzer z.B. über eine Tastatur 48 eingegeben werden und mit dem IST-Wert verglichen werden.

### Eingabe eines Kreuzungswinkelverlaufes

Das Prinzip einer bevorzugten Ausführung zum Einstellen eines Gerätes nach dieser Erfindung ist in Fig. 8 schematisch gezeigt.

Um den Packungsaufbau optimieren zu können, kann der Soll-Kreuzungswinkel in Funktion des Spuldurchmessers bestimmt werden. Der Verlauf der Sollwertkurve wird mit vier Stützpunkten SP0, SP1, SP2 und SP3 und der Bandbreite B festgelegt.

Die Stützpunkte sind z.B. dabei wie folgt definiert:
SP 0 : Hülsendurchmesser (Fix) / Kreuzungswinkel 0 (Beispiel: 106mm/14°)
SP 1 : Umsch. K.Winkel 1 / Kreuzungswinkel 1 (Beispiel: 150mm/15,75°)
SP 2 : Umsch. K.Winkel 2 / Kreuzungswinkel 2 (Beispiel: 250mm/14°)
SP 3 : Spuldurchmesser / Kreuzungswinkel 3 (Beispiel: 420mm/14°)

In diesem Fall, wo sich der erwünschte Kreuzungswinkel über die Spulreise ändert, muss anhand einer Emittlung bzw. einer Messung des Spulendurchmessers der momentan gültige Sollwert für den Kreuzungswinkel durch die Steuerung festgestellt werden. Dies ergibt ein momentan gültiges Windungsverhältnis, welches dann geändert werden muss, wenn sich der effektive Kreuzungswinkel ausserhalb der Bandbreite abwandert.

## Patentansprüche

1. Verfahren zum Bilden einer Packung mit einer Stufenpräzisionswicklung mit einem Spulendorn, auf welchem die Packung aufgebaut wird und einer Changiervorrichtung, um den Faden entlang der Spule zu changieren, mit den weiteren Verfahrensschritten:
- Feststellen einer Spulendrehzahl, um ein Spulendrehzahlsignal zu erhalten
- Steuern der Changiervorrichtung aufgrund des Spulendrehzahlsignales und eines gegebenen Windungsverhältnisses
gekennzeichnet durch
- Messen der Packungsumfangsgeschwindigkeit
- Ableiten einer Grösse aus der Packungsdrehzahl
- Bestimmen eines laufenden, aktuellen Kreuzungswinkels aufgrund der bestimmten Packungsumfangsgeschwindigkeit und der von der Spulendrehzahl abgeleiteten Grösse
- Vergleich des laufenden, aktuellen Kreuzungswinkels mit einem vorgegebenen Kreuzungswinkel (G_{U}, G_{O}) und
- Ändern des Windungsverhältnisses, wenn der bestimmten Kreuzungswinkel den vorgegebenen Kreuzungswinkel (G_{U}, G_{O}) erreicht hat.

2. Verfahren nach Anspruch 1, dadurch gekennzeichnet, dass die aus der Packungsdrehzahl abgeleitete Grösse eine Funktion sowohl der Packungsdrehzahl wie auch des vorgegebenen Windungsverhältnisses ist.

3. Verfahren nach Anspruch 1, gekennzeichnet durch die Verwendung des genannten Spulendrehzahlssignales, um die Changiervorrichtung zu steuern und damit den laufenden, aktuellen Kreuzungswinkel zu bestimmen.

4. Verfahren nach Anspruch 1, gekennzeichnet durch Eingeben des genannten vorgegebenen Kreuzungswinkels (G_{U}, G_{O}) mit Hilfe einer Tastatur.

5. Verfahren nach Anspruch 1, dadurch gekennzeichnet, dass der vorgegebene Kreuzungswinkel ein unterer Kreuzungswinkel (G_{U}) ist und, dass der obere und der untere Kreuzungswinkel (G_{U}, G_{O}) mit Hilfe einer Tastatur eingegeben wird und dass der Schritt des Vergleichens des festgestellten (laufenden) Kreuzungswinkels mit dem vorgegebenen Kreuzungswinkel, den Vergleich des festgestellten laufenden Kreuzungswinkels mit dem unteren gegebenen Kreuzungswinkel beinhaltet.

6. Spulvorrichtung zur Bildung einer Packung beinhaltend:
- einen Spulendorn (9), auf welchem die Packung (10) gebildet wird
- einen Spulendornantrieb (35) für das Drehen des Spulendornes (9)
- eine Changiervorrichtung (17) für das Bewegen des Fadens vor- und rückwärts entlang des Spulendornes (9)
- einen Antrieb (40) für die Changiervorrichtung (17),
- Mittel (42) für das Erzeugen eines ersten Signales entsprechend der Drehzahl des Spulendornes
- eine Steuerung (41), welche aufgrund des ersten Signales ein zweites Signal erzeugt, wobei das zweite Signal für die Steuerung der Bewegung der Changiervorrichtung (17) verwendet wird
gekennzeichnet durch
- Mittel (19,43,41), um die Umfangsgeschwindigkeit der Packung (10) festzustellen
- und dadurch, dass die Steuerung (41) dabei Mittel umfasst, um einen laufenden Kreuzungswinkel aufgrund der Umfangsgeschwindigkeit der Packung (10) und einer von der Spulendrehzahl abgeleiteten Grösse, abzuleiten
- und um das Windungsverhältnis (W) zu ändern, wenn der abgeleitete laufende Kreuzungswinkel einen vorgegebenen Kreuzungswinkelwert (G_{U}) erreicht hat.

7. Spulvorrichtung nach Anspruch 6, dadurch gekennzeichnet, dass die Mittel für das Festlegen der Packungsumfangsgeschwindigkeit eine Kontaktwalze (19) mit einem Tachosignalgeber (43) umfasst.

8. Spulvorrichtung nach Anspruch 6, dadurch gekennzeichnet, dass die Mittel um den laufenden Kreuzungswinkel abzuleiten, die Grösse der Spulendrehzahl unter Verwendung eines vorherrschenden Windungsverhältnisses, welches durch ein Steuersystem (47) vorgegeben wird, ableiten.

9. Spulvorrichtung nach Anspruch 6, gekennzeichnet durch Mittel (48) für das Eingeben und Ändern des vorgegebenen Kreuzungswinkels (G_{O}, G_{U}).

10. Spulvorrichtung nach Anspruch 6, dadurch gekennzeichnet, dass der vorgegebene Kreuzungswinkel ein unterer Grenzwert für den laufenden Kreuzungswinkel ist und dass Mittel (48) vorgesehen sind für das Eingeben und das Ändern des unteren vorgegebenen Grenzwertes für den Kreuzungswinkel und für den vorgegebenen Grenzwert des oberen Kreuzungswinkels vorgesehen sind.

11. Verfahren zum Aufbau einer Stufenpräzisionswicklung mit einer Mehrzahl gespeicherter Windungsverhältnisse (W), mittels welchen Garn mit einem ändernden Kreuzungswinkel aufgewunden wird umfassend:
- Eingeben von oberen (G_{O})und unteren (G_{U}) Grenzwerten, um einen Kreuzungswinkelbereich abzugrenzen.
- Auswählen eines Windungsverhältnisses (W)
- Aufwinden von Garn mit einem ausgewählten Aufwindeverhältnis (W)
gekennzeichnet durch
- Feststellen eines aktuellen Kreuzungswinkels durch einen Vergleich der Umfangsgeschwindigkeit der Packung mit einer aus der Packungsdrehzahl abgeleiteten Grösse
- Wählen eines anderen Aufwindeverhältnisses (W), wenn der Kreuzungswinkel die untere Grenze (G_{U}) erreicht hat, so dass mit einem neuen Aufwindeverhältnis (W) aufgewunden wird,
- wobei das neue Aufwindeverhältnis (W) so gewählt wird, dass die Kreuzungswinkel im Bereich zwischen den Grenzwerten (G_{U}, G_{O}) bleiben.

12. Verfahren nach Anspruch 11, gekennzeichnet durch
- Messen der Spulendrehzahl und Festlegen der Umfangsgeschwindigkeit der Packung
- Festlegen einer Grösse, abgeleitet aus der Packungsdrehzahl,
- wobei der genannte aktuelle laufende Kreuzungswinkel aufgrund der Umfangsgeschwindigkeit der Packung und der aus der gemessenen Spulendorndrehzahl abgeleiteten Grösse bestimmt wird.

13. Verfahren nach Anspruch 11, gekennzeichnet durch manuelles Eingeben der unteren und oberen Grenzwerte des Kreuzungswinkels.

14. Verfahren nach Anspruch 12, gekennzeichnet durch Changieren des Fadens vor- und rückwärts entlang des Spulendornes mittels einer Changiervorrichtung inklusive Steuern der Changiervorrichtung aufgrund des gewählten Windungsverhältnisses und der gemessenen Spulendorndrehzahl.

## Claims

1. A method for building up a package with a step precision winding with a peg on which the package is built up and a traversing apparatus in order to traverse the yarn along the bobbin, having the further process steps:
- determination of a bobbin speed in order to obtain a bobbin speed signal;
- controlling the traversing apparatus on the basis of the bobbin speed signal and a given winding ratio;
characterized by
- the measurement of the circumferential speed of the package;
- the derivation of a value from the package speed;
- the determination of a running current angle of crossing as a result of the specific circumferential speed of the package and the value derived from the bobbin speed;
- the comparison of the running current angle of crossing with a predetermined angle of crossing (Gᵤ, Gₒ) and
- the change of the winding ratio if the specific angle of crossing has reached the predetermined angle of crossing (Gᵤ, Gₒ).

2. A method as claimed in claim 1, characterized in that the value derived from the package speed is a function both of the package speed as well as the predetermined winding ratio.

3. A method as claimed in claim 1, characterized by the use of the aforementioned bobbin speed signal in order to control the traversing apparatus and thus to determine the running current angle of crossing.

4. A method as claimed in claim 1, characterized by the entry of the aforementioned predetermined angle of crossing (Gᵤ, Gₒ) with the help of a keyboard.

5. A method as claimed in claim 1, characterized in that the predetermined angle of crossing is a lower angle of crossing (Gᵤ) and that the upper and the lower angle of crossing (Gᵤ, Gₒ) is entered with the help of a keyboard and that the step of comparing the determined (running) angle of crossing with the predetermined angle of crossing contains the comparison of the determined running angle of crossing with the lower given angle of crossing.

6. A winding apparatus for building up a package, comprising:
- a peg (9) on which the package (10) is formed;
- a peg drive (35) for the rotation of the peg (9) ;
- a traversing apparatus (17) for the forward and backward movement of the yarn along the peg (9) ;
- a drive (40) for the traversing apparatus (17);
- means (42) for the generation of a first signal corresponding to the rotational speed of the peg;
- a control unit (41) which as a result of the first signal generates a second signal, with the second signal being used for the control of the movement of the traversing apparatus (17);
characterized by
- means (19, 43, 41) for determining the circumferential speed of the package (10);
- and in that the control unit (41) comprises means in order to derive a running angle of crossing as a result of the circumferential speed of the package (10) and a value derived from the bobbin speed
- and in order to change the winding ratio (W) if the derived running angle of crossing has reached a predetermined value of angle of crossing (Gᵤ).

7. A winding apparatus as claimed in claim 6, characterized in that the means for the determination of the circumferential speed of the package comprises a contact roller (19) with a tacho generator (43).

8. A winding apparatus as claimed in claim 6, characterized in that the means for deriving the running angle of crossing derive the value of the bobbin speed by using a prevailing winding ratio which is predetermined by a control system (47).

9. A winding apparatus as claimed in claim 6, characterized by means (48) for the entry and change of the predetermined angle of crossing (G_{u,} Gₒ).

10. A winding apparatus as claimed in claim 6, characterized in that the predetermined angle of crossing is a lower limit value for the running angle of crossing and that means (48) are provided for the entry and the change of the lower predetermined limit value for the angle of crossing and for the predetermined limit value of the upper angle of crossing.

11. A method for building up a step precision winding with a plurality of stored winding ratios (W) by means of which yarn is wound up with a changing angle of crossing, comprising:
- the entry of upper (Gₒ) and lower (Gᵤ) limit values in order to delimit an angle of crossing range;
- the selection of a winding ratio (W);
- the winding up of yarn with a selected winding ratio (W),
characterized by
- the determination of a current angle of crossing by a comparison of the circumferential speed of the package with a value derived from the package speed;
- the selection of another winding ratio (W) if the angle of crossing reaches the lower limit (Gᵤ) so that the winding is performed with a new winding ratio (W);
- and the new winding ratio (W) is chosen in such a way that the angles of crossing remain in the range between the limit values (G_{u,} Gₒ).

12. A method as claimed in claim 11, characterized by
- the measurement of the bobbin speed and the determination of the circumferential speed of the package;
- the determination of a value which is derived from the package speed;
- with the aforementioned current running angle of crossing being determined as a result of the circumferential speed of the package and the value derived from the measured peg speed.

13. A method as claimed in claim 11, characterized by the manual entry of the upper and lower limit values of the angle of crossing.

14. A method as claimed in claim 12, characterized by the forward and backward traversing of the yarn along the peg by means of the traversing apparatus, including the control of the traversing apparatus as a result of the selected winding ratio and the measured peg speed.

## Revendications

1. Procédé utilisé pour former une bobine possédant un enroulement de précision gradué, avec un mandrin de bobine sur lequel la bobine est construite, et un dispositif de va-et-vient servant à déplacer le fil le long de la bobine, avec les phases de procédé suivantes:
- déterminer un nombre de tours de bobine, afin d'obtenir un signal de nombre de tours de bobine
- commander le dispositif de va-et-vient en fonction du signal de nombre de tours de bobine et d'un rapport d'enroulement donné
caractérisé par
- la mesure de la vitesse circonférentielle de la bobine
- l'extraction d'une grandeur à partir du nombre de tours de la bobine
- la détermination d'un angle de croisement actuel, pendant la marche, en fonction de la vitesse circonférentielle déterminée de la bobine et de la grandeur extraite à partir du nombre de tours de la bobine
- la comparaison, pendant la marche, de l'angle de croisement actuel avec un angle de croisement prédéterminé (Gᵤ,Gₒ), et
- la variation du rapport d'enroulement, lorsque l'angle de croisement déterminé a atteint l'angle de croisement prédéterminé (Gᵤ,Gₒ).

2. Procédé selon revendication 1,
caractérisé par le fait que
la grandeur, extraite à partir du nombre de tours de la bobine, est une fonction aussi bien du nombre de tours de la bobine que du rapport d'enroulement prédéterminé.

3. Procédé selon revendication 1,
caractérisé par l'utilisation dudit signal de nombre de tours de la bobine, pour commander le dispositif de va-et-vient et déterminer, par cela, l'angle de croisement actuel, pendant la marche.

4. Procédé selon revendication 1,
caractérisé par l'introduction dudit angle de croisement prédéterminé (Gᵤ,Gₒ), à l'aide d'un tabulateur.

5. Procédé selon revendication 1,
caractérisé par le fait que
l'angle de croisement prédéterminé est un angle de croisement inférieur (Gᵤ), et que les angles de croisement supérieur et inférieur (Gᵤ,Gₒ) sont introduits à l'aide d'un tabulateur, et que la phase de comparaison des angles de croisement détectés (pendant la marche) avec l'angle de croisement prédéterminé, comprend la comparaison de l'angle de croisement détecté pendant la marche avec l'angle de croisement inférieur donné.

6. Dispositif de bobinage utilisé pour la formation d'une bobine, comprenant:
- un mandrin de bobine (9) sur lequel la bobine (10) est formée
- une commande de mandrin de bobine (35) pour la rotation du mandrin de bobine (9)
- un dispositif de va-et-vient (17) pour le mouvement du fil, en avant et en arrière, le long du mandrin de bobine (9)
- une commande (40) pour le dispositif de va-et-vient (17)
- un moyen (42) pour engendrer un premier signal qui correspond au nombre de tours du mandrin de bobine
- un asservissement (41) qui engendre un deuxième signal en fonction du premier signal, et où le deuxième signal est utilisé pour la commande du mouvement du dispositif de va-et-vient (17),
caractérisé par
- des moyens (19,43,41) servant à déterminer la vitesse circonférentielle de la bobine (10)
- et par le fait que l'asservissement (41) comprend, en soi, des moyens permettant d'extraire un angle de croisement pendant la marche, en fonction de la vitesse circonférentielle de la bobine (10) et d'une grandeur extraite à partir du nombre de tours de la bobine
- et permettant de varier le rapport d'enroulement (W), lorsque l'angle de croisement extrait pendant la marche a atteint une valeur d'angle de croisement prédéterminée (Gᵤ).

7. Dispositif de bobinage selon revendication 6,
caractérisé par le fait que
les moyens utilisés pour la détermination de la vitesse circonférentielle de la bobine comprennent un rouleau de contact (19) avec un donneur de signal tachométrique (43).

8. Dispositif de bobinage selon revendication 6,
caractérisé par le fait que
les moyens utilisés pour extraire l'angle de croisement pendant la marche, extraient la grandeur du nombre de tours de la bobine en utilisant un rapport d'enroulement prédominant, lequel est prédéterminé par un système de commande (47).

9. Dispositif de bobinage selon revendication 6,
caractérisé par
des moyens (48) utilisés pour l'introduction et la variation de l'angle de croisement prédéterminé (Gₒ,Gᵤ).

10. Dispositif de bobinage selon revendication 6,
caractérisé par le fait que
l'angle de croisement prédéterminé représente une valeur limite inférieure pour l'angle de croisement pendant la marche, et que des moyens (48) sont prévus pour l'introduction et la variation de la valeur limite inférieure prédéterminée pour l'angle de croisement et pour la valeur limite prédéterminée de l'angle de croisement supérieur.

11. Procédé utilisé pour le formation d'un enroulement de précision gradué avec une pluralité de rapports d'enroulement (W) mémorisés, à l'aide desquels un fil est enroulé avec un angle de croisement changeant, comprenant:
- l'introduction des valeurs limites supérieure (Gₒ) et inférieure (Gᵤ), afin de limiter une zone d'angles de croisement
- le choix d'un rapport d'enroulement (W)
- l'enroulement d'un fil avec un rapport d'enroulement (W) choisi,
caractérisé par
- la détermination d'un angle de croisement actuel par une comparaison de la vitesse circonférentielle de la bobine avec une grandeur extraite à partir du nombre de tours de la bobine
- le choix d'un autre rapport d'enroulement (W), lorsque l'angle de croisement a atteint la limite inférieure (Gᵤ), de sorte que le bobinage se fait avec un nouveau rapport d'enroulement (W),
- et où le nouveau rapport d'enroulement (W) est choisi de telle sorte que les angles de croisement restent dans la zone comprise entre les valeurs limites (Gᵤ,Gₒ).

12. Procédé selon revendication 11,
caractérisé par
- la mesure du nombre de tours de la bobine et la détermination de la vitesse circonférentielle de la bobine
- la détermination d'une grandeur, extraite à partir du nombre de tours de la bobine
- et où ledit angle de croisement actuel, pendant la marche, est déterminé en fonction de la vitesse circonférentielle de la bobine et de la grandeur extraite à partir du nombre de tours mesuré du mandrin de bobine.

13. Procédé selon revendication 11,
caractérisé par l'introduction manuelle des valeurs limites inférieure et supérieure de l'angle de croisement.

14. Procédé selon revendication 12,
caractérisé par le mouvement du fil en avant et en arrière, le long du mandrin de bobine, à l'aide d'un dispositif de va-et-vient, y compris l'asservissement du dispositif de va-et-vient en fonction du rapport d'enroulement choisi et du nombre de tours mesuré du mandrin de bobine.
